# EUROPÄISCHE PATENTSCHRIFT

(11) **EP 3 216 745 B1**
(45) Veröffentlichungstag und Bekanntmachung des Hinweises auf die Patenterteilung: **11.04.2018**
(21) Anmeldenummer: 17159060.7
(22) Anmeldetag: 03.03.2017
(51) Int. Cl.: B66F 9/06, B66F 9/075

(54) **STEUERUNGSVERFAHREN FÜR FLURFÖRDERZEUG**
CONTROL METHOD FOR INDUSTRIAL TRUCK
PROCÉDÉ DE COMMANDE DE CHARIOT ÉLÉVATEUR

(30) Priorität: 07.03.2016 DE 102016104112; 04.05.2016 DE 102016108307
(43) Veröffentlichungstag der Anmeldung: 13.09.2017
(73) Patentinhaber: STILL GmbH, 22113 Hamburg (DE)
(72) Erfinder: Viereck, Volker, 23898 Kühsen (DE); Krüger-Basjmeleh, Tino, 25469 Halstenbek (DE); Wittmann, Thomas, 21035 Hamburg (DE); Fischer, Christian, 24598 Boostedt (DE)
(74) Vertreter: Patentship Patentanwaltsgesellschaft mbH

(56) Entgegenhaltungen:
- EP-A1- 2 851 331
- EP-A1- 3 118 152
- FR-A1- 2 980 436

## Beschreibung

Die Erfindung betrifft ein Steuerungsverfahren für ein Flurförderzeug. Insbesondere betrifft die Erfindung ein Verfahren zur Steuerung eines Flurförderzeugs beim Kommissionieren, wobei das Flurförderzeug mindestens einen Umgebungssensor zur Erfassung der relativen Position eines Bedieners in der Umgebung des Flurförderzeugs aufweist.

Bei Flurförderzeugen, insbesondere Lagertechnikgeräten, die für das Kommissionieren eingesetzt werden sollen, sind reine Mitgängerfahrzeuge bekannt, bei denen der Bediener neben dem Fahrzeug herläuft, beispielsweise einem Gabelhubwagen. Daneben sind auch Fahrzeuge bekannt, die einen Fahrerplatz zum Mitfahren aufweisen, insbesondere einen Fahrerplatz zur stehenden Bedienung. Beim eigentlichen Kommissionieren kann dieser Fahrerplatz leicht verlassen werden, um Waren aufzunehmen und beispielsweise auf einer Palette auf einer Lastgabel abzulegen.

Es sind Fernbedienungen bekannt, mit denen eine erleichterte Bedienung des Flurförderzeugs erreicht werden kann. Durch solche Fernbedienungen hat der Bediener die Möglichkeit, dessen Fahrbewegungen zu steuern, während er sich neben dem Flurförderzeug befindet und mit diesem mitläuft. Eine bekannte Variante hierfür ist, dass der Kommissionierer durch einen Knopfdruck ein Vorwärtsfahren des Flurförderzeugs anfordert, wobei das Flurförderzeug so lange fährt, wie der Knopf gedrückt bleibt.

Dadurch kann eine Verminderung der zu laufenden Strecken erreicht werden, da der Bediener sich nicht jedes Mal bis zu dem Flurförderzeug begeben muss, um mit diesem weiterzufahren zur nächsten Position, an der Waren aufgenommen werden sollen. Beim Kommissionieren müssen große Strecken zu Fuß bewältigt werden, um jeweils vom Flurförderzeug abzusteigen, eine Ware aus einem Regal zu greifen und diese auf der Palette des Flurförderzeugs abzusetzen. In großen Umschlagzentren und Warenlagern kommen hier pro Mitarbeiter und Arbeitsschicht bis zu ca. 25 km Laufweg zusammen und müssen in der Summe bis zu 20 t Gewicht getragen werden. Ein Bewegen des Fahrzeuges per Fernbedienung stellt hier bereits eine erhebliche Erleichterung dar und spart viele Wege zu einem Fahrerstand bzw. Fahrerplatz des Flurförderzeugs ein.

Nachteilig an diesem Stand der Technik ist, dass die Fahrgeschwindigkeit des Flurförderzeugs im Regelfall auf einen festen Wert eingestellt ist und durch den Bediener selbst nicht beeinflusst werden kann. Falls jedoch eine Beeinflussungsmöglichkeit vorgesehen ist, muss hier eine weitere Regelung durch den Bediener vorgenommen werden, die dazu führt, dass während der Fahrbewegung des Flurförderzeugs die ganze Aufmerksamkeit des Bedieners auf diesen Vorgang gerichtet sein muss. Schließlich kann der Bediener auch keinen Abstand des Fahrzeuges ihm gegenüber während einer Bewegung einstellen.

Für solche Flurförderzeuge sind optische Umgebungssensoren bekannt, mit denen die Umgebung des Flurförderzeugs erfasst wird. Dies können beispielsweise zweidimensionale Laserscanner (2-D Laserscanner) oder auch dreidimensionale Laserscanner (3-D Laserscanner), Kameras, Monokularkameras ebenso wie Distanzen erfassende optische Sensoren sein, wie beispielsweise eine Time Of Flight Kamera, oder eine Stereokamera. Ebenso sind auch Ultraschallsensoren möglich. Mithilfe solcher Umgebungssensoren werden Hindernisse in der Umgebung, Fahrwege, Positionen von Paletten und insbesondere bei Kommissionierflurförderzeugen auch die Lage des Flurförderzeugs relativ zu einem Lastregal erfasst. Beispielsweise kann hierfür ein Laserscanner verwendet werden, der die Umgebung orthogonal zu einer Spiegelrotationsachse vermisst.

Dabei reagiert das Flurförderzeug mithilfe der zuvor beschriebenen optischen Umgebungssensoren automatisch auf sich verändernde Abstände zu dem Lastregal und weicht während der Fahrbewegung automatisch Hindernissen aus. Das Flurförderzeug hält die Spur im Gang eines Lastregals automatisch.

Aus der EP 2 851 331 A1 ist ein gattungsgemäßes Flurförderzeug mit einem Umgebungssensor bekannt, der als optischer Sensor ausgebildet ist, wobei die Position einer Bedienperson innerhalb eines Überwachungsbereichs des Umgebungssensors erfasst wird. Überschreitet die Bedienperson eine definierte Überwachungsgrenze innerhalb des Überwachungsbereichs, wird das Flurförderzeug automatisch nachgeführt, so dass das Flurförderzeug der Bedienperson automatisch folgt.

Die FR 2 980 436 A1 offenbart einen selbstfahrenden Golftrolley, der mit zwei Ultraschallsensoren einen vorauslaufenden Golfspieler erfasst und diesem mit einem bestimmten Abstand folgt.

Eine weitere bekannte Anwendung von Umgebungssensoren ist ein autonomes Fahren und hierzu der Schutz vor einem Auffahren auf ein Hindernis. Dabei ist es denkbar, ein Verfahren einzusetzen, bei dem ab der Annäherung an eine erste Schwellendistanz eine Geschwindigkeit des Flurförderzeugs reduziert wird und beim Erreichen einer zweiten Schwellendistanz das Flurförderzeug gestoppt wird. Wenn das Flurförderzeug selbsttätig wieder anfährt ergibt sich eine Art Folgefunktion zu einem vorausfahrenden Flurförderzeug, aber auch zu einem direkt vorausgehenden und somit ebenfalls ein Hindernis darstellenden Bediener.

Nachteilig an diesem Stand der Technik ist, dass dadurch eine Folgefunktion bzw. automatisches Folgen des Flurförderzeugs nur erreicht werden kann, wenn direkt im Fahrweg bzw. einem Sicherheitsbereich vor dem Flurförderzeug der Bediener läuft. Dies wird als unangenehm empfunden und ist zusätzlich aufwendig. Weiterhin ergeben sich durch die Steuerung mit den zwei Schwellendistanzen auch ein teilweise ruckartiges Verhalten und wechselnde Abstände gegenüber dem Bediener, die das Verhalten des Flurförderzeugs für diesen schwer einschätzbar machen und zu Unsicherheiten führen können.

Der vorliegenden Erfindung liegt daher die Aufgabe zugrunde, ein Verfahren zur Steuerung eines Flurförderzeugs zur Verfügung zu stellen, das die zuvor genannten Nachteile vermeidet und mit dem beim Kommissionieren auf einfache Art und Weise das Flurförderzeug mit einer bedienenden Person zusammen bewegt werden kann.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Steuerung eines Flurförderzeugs beim Kommissionieren, wobei das Flurförderzeug mindestens einen Umgebungssensor zur Erfassung der relativen Position eines Bedieners in der Umgebung des Flurförderzeugs aufweist, von einer Steuerung das Flurförderzeug mit einer Veränderung der Position des Bedieners mitbewegt wird, wobei die Position des Bedieners frei wählbar ist und eine Bewegungsgeschwindigkeit des Bedieners durch die Steuerung bestimmt wird sowie eine Regelung der Fahrgeschwindigkeit des Flurförderzeugs entsprechend der Bewegungsgeschwindigkeit des Bedieners durch die Steuerung erfolgt.

Bei dem erfindungsgemäßen Verfahren wird ausdrücklich eine Geschwindigkeit der mitlaufenden Person bzw. des Bedieners durch die Steuerung errechnet und bestimmt. Hierfür können übliche Verfahren des Trackings und der Bildverarbeitung eingesetzt werden. Es erfolgt dann eine Regelung der Fahrgeschwindigkeit des Flurförderzeugs auf die Bewegungsgeschwindigkeit des Bedieners. Vorteilhaft ergibt sich eine völlige Freiheit des Bedieners, da sich das Fahrzeugverhalten des Flurförderzeugs auf sein Verhalten anpasst. In der Folge ergibt sich eine optimale Ergonomie beim Kommissionieren. Das Flurförderzeug wird als mensch-zentriertes System wahrgenommen, bei dem der Bediener die Arbeitsgeschwindigkeit bestimmt. Die Position des Bedieners relativ zu dem Flurförderzeug kann zuvor wunschgemäß eingestellt werden. Dies kann beispielsweise durch eine Eingabe an einer Bedienvorrichtung des Flurförderzeugs erfolgen, aber auch durch ein Teach-in-Verfahren, bei dem eine gewünschte Position eingenommen wird und durch einen Tastschalter, eine Fernbedienung oder Ähnliches bestätigt wird. Vorteilhaft wird eine ruckartige oder schwingende Nachfolge-Bewegung des Flurförderzeugs vermieden. Durch die Regelung auf die Bewegungsgeschwindigkeit des Bedieners erfolgt eine sehr gleichmäßige Folgebewegung.

Die Steuerung kann die Bewegungsgeschwindigkeit des Bedieners in einer Komponente in Längsrichtung des Flurförderzeugs bestimmen und eine Komponente der Fahrgeschwindigkeit des Flurförderzeugs in Längsrichtung bzw. die Geradeausfahrt des Flurförderzeugs entsprechend regeln.

Der häufigste Anwendungsfall des selbstständigen Mitfahrens eines Flurförderzeugs beim Kommissionieren ist das Entlangfahren an einer geraden Regalkante. Wenn sich hier der Bediener seitlich bewegt, wird durch die Regelung allein einer Komponente in Geradeausfahrt bzw. Fahrzeuglängsrichtung erreicht, dass es nicht zu unerwünschten und schwankenden seitlichen Bewegungen des Flurförderzeugs kommt.

Die Steuerung kann das Flurförderzeug seitlich in einem frei wählbaren, zuvor in Fahrzeugquerrichtung festgelegten seitlichen Abstand zwischen Bediener und Flurförderzeug steuern.

Dadurch kann ein Folgen bei Kurvenfahrten und das Einhalten eines seitlichen Abstands sichergestellt werden. Indem diese Regelung nur auf den Abstand erfolgt und gegebenenfalls noch mit einer Verzögerung bzw. Dämpfung geregelt wird, kann ein "hektisches" seitliches Bewegen des Flurförderzeugs vermieden werden.

Vorteilhaft kann die Position des Bedieners, insbesondere ein Abstand in Fahrzeuglängsrichtung zu einem Bezugspunkt des Flurförderzeugs und/oder ein Abstand in Fahrzeugquerrichtung von dem Bediener durch eine Eingabevorrichtung eingestellt werden kann.

Dadurch kann insbesondere eine Position in der Längserstreckung des Flurförderzeugs festgelegt werden, die der Bediener bevorzugt. Es wird festgelegt, auf welcher "Höhe" das Flurförderzeug sich mitbewegt.

In einer Weiterbildung des Verfahrens kann durch die Eingabevorrichtung zwischen mehreren festgelegten Positionen gewählt werden.

Eine Ausgestaltung des Verfahrens weist die Möglichkeit auf, dass die Steuerung die Fahrgeschwindigkeit des Flurförderzeugs an sonstige Parameter anpasst, insbesondere erfasste Umgebungssituationen wie Engstellen oder Gefahrenstellen.

Dadurch reagiert das Flurförderzeug auf Gefahren- und Engstellensituationen. In diesen wird beispielsweise die Fahrbewegung verlangsamt, wenn ein zu geringer seitlicher Abstand zu Hindernissen auftritt. Auch langsamere Flurförderzeuge, Fahrzeuge oder Personen vor dem Flurförderzeug können erkannt werden und als Parameter berücksichtigt werden. In diesen Fällen kann die Fahrgeschwindigkeit selbstständig angepasst und verringert werden bis hin zum Stillstand. Sobald diese Parameter nicht mehr vorliegen, erfolgt wieder eine Fahrbewegung und kann durch eine höhere Fahrgeschwindigkeit ein inzwischen eventuell aufgetretener zu großer Abstand bzw. eine Abweichung zu der Position des Bedieners ausgeglichen werden.

Der Umgebungssensor kann eine Kamera und/oder eine Stereokamera und/oder eine Monokularkamera und/oder einen Ultraschallsensor und/oder Laserscanner und/oder eine 3D-Kamera umfassen.

Weitere Vorteile und Einzelheiten der Erfindung werden anhand des in der schematischen Figur dargestellten Ausführungsbeispiels näher erläutert. Hierbei zeigt die Figur ein Flurförderzeug 1 neben einem Lastregal 2 mit einer Mehrzahl von Paletten 3 und jeweils auf diesen befindlichen Waren 4. Das Flurförderzeug ist ein Gabelhubwagen 5 mit Lastarmen 6, auf denen eine Palette 7 beim Kommissionieren transportiert werden kann. Dargestellt ist die Situation beim Laufen des Bedieners 9 neben dem Flurförderzeug 1. Eine nicht näher dargestellte Steuerung des Flurförderzeugs 1 errechnet aus Sensordaten eines Umgebungssensors 8 die Position, die Bewegungsrichtung und die Bewegungsgeschwindigkeit des Bedieners 9. Das Flurförderzeug 1 fährt parallel zu dem Lastregal 2 und von der Steuerung wird die Fahrgeschwindigkeit des Flurförderzeugs 1 auf denselben Wert geregelt, wie eine Bewegungsgeschwindigkeit des Bedieners 9 parallel zu der Längsrichtung des Flurförderzeugs 1, wie verdeutlicht durch die beiden Pfeile.

## Patentansprüche

1. Verfahren zur Steuerung eines Flurförderzeugs (1) beim Kommissionieren, wobei das Flurförderzeug (1) mindestens einen Umgebungssensor (8) zur Erfassung der relativen Position eines Bedieners (9) in der Umgebung des Flurförderzeugs (1) aufweist,
**dadurch gekennzeichnet,**
**dass** von einer Steuerung das Flurförderzeug (1) mit einer Veränderung der Position des Bedieners (9) mitbewegt wird, wobei die Position des Bedieners (9) frei wählbar ist und eine Bewegungsgeschwindigkeit des Bedieners (9) durch die Steuerung bestimmt wird sowie eine Regelung der Fahrgeschwindigkeit des Flurförderzeugs (1) entsprechend der Bewegungsgeschwindigkeit des Bedieners (9) durch die Steuerung erfolgt.

2. Verfahren nach Anspruch 1,
**dadurch gekennzeichnet,**
**dass** die Steuerung die Bewegungsgeschwindigkeit des Bedieners (9) in einer Komponente in Längsrichtung des Flurförderzeugs (1) bestimmt und eine Komponente der Fahrgeschwindigkeit des Flurförderzeugs (1) in Längsrichtung bzw. die Geradeausfahrt des Flurförderzeugs (1) entsprechend regelt.

3. Verfahren nach Anspruch 1 oder 2,
**dadurch gekennzeichnet,**
**dass** die Steuerung das Flurförderzeug (1) seitlich in einem frei wählbaren, zuvor in Fahrzeugquerrichtung festgelegten seitlichen Abstand zwischen Bediener (9) und Flurförderzeug (1) steuert.

4. Verfahren nach einem der Ansprüche 1 bis 3,
**dadurch gekennzeichnet,**
**dass** die Position des Bedieners (1), insbesondere ein Abstand in Fahrzeuglängsrichtung zu einem Bezugspunkt des Flurförderzeugs (1) und/oder ein Abstand in Fahrzeugquerrichtung von dem Bediener (9) durch eine Eingabevorrichtung eingestellt werden kann.

5. Verfahren nach Anspruch 4,
**dadurch gekennzeichnet,**
**dass** durch die Eingabevorrichtung zwischen mehreren festgelegten Positionen gewählt werden kann.

6. Verfahren nach einem der Ansprüche 1 bis 5,
**dadurch gekennzeichnet,**
**dass** die Steuerung die Fahrgeschwindigkeit des Flurförderzeugs (1) an sonstige Parameter anpasst, insbesondere erfasste Umgebungssituationen wie Engstellen oder Gefahrenstellen.

7. Verfahren nach einem der Ansprüche 1 bis 6,
**dadurch gekennzeichnet,**
**dass** der Umgebungssensor (8) eine Kamera und/oder eine Stereokamera und/oder eine Monokularkamera und/oder einen Ultraschallsensor und/oder Laserscanner und/oder eine 3D-Kamera umfasst.

## Claims

1. Method for controlling an industrial truck (1) when picking, wherein the industrial truck (1) has at least one surroundings sensor (8) for sensing the relative position of an operator (9) in the surroundings of the industrial truck (1),
**characterized**
**in that** the industrial truck (1) is moved along by a controller when the position of the operator (9) changes, wherein the position of the operator (9) is freely selectable, and a movement speed of the operator (9) is determined by the controller, and a closed-loop control process of the velocity of the industrial truck (1) is carried out in accordance with the movement speed of the operator (9) by the controller.

2. Method according to Claim 1,
**characterized**
**in that** the controller determines the movement speed of the operator (9) in a component in the longitudinal direction of the industrial truck (1), and correspondingly closed-loop controls a component of the velocity of the industrial truck (1) in the longitudinal direction, or correspondingly closed-loop controls the straight-ahead travel of the industrial truck (1).

3. Method according to Claim 1 or 2,
**characterized**
**in that** the controller controls the industrial truck (1) laterally at a freely selectable lateral distance between the operator (9) and the industrial truck (1), said distance having been defined in advance in the traverse direction of the vehicle.

4. Method according to one of Claims 1 to 3,
**characterized**
**in that** the position of the operator (1), in particular a distance in the longitudinal direction of the vehicle with respect to a reference point of the industrial truck (1) and/or a distance in the transverse direction of the vehicle can be set by the operator (9) by means of an input device.

5. Method according to Claim 4,
**characterized**
**in that** it is possible to select between a plurality of defined positions by means of the input device.

6. Method according to one of Claims 1 to 5,
**characterized**
**in that** the controller adapts the velocity of the industrial truck (1) to various parameters, in particular detected ambient situations such as bottlenecks or hazardous locations.

7. Method according to one of Claims 1 to 6,
**characterized**
**in that** the surroundings sensor (8) comprises a camera and/or a stereo camera and/or a monocular camera and/or an ultrasonic sensor and/or laser scanner and/or a 3D camera.

## Revendications

1. Procédé de commande d'un chariot élévateur (1) lors de la préparation de commandes, dans lequel le chariot élévateur (1) comporte au moins un capteur d'environnement (8) destiné à détecter la position relative d'un opérateur (9) dans l'environnement du chariot élévateur (1),
**caractérisé en ce que** le chariot élévateur (1) est déplacé par une unité de commande en association avec une modification de la position de l'opérateur (9), dans lequel la position de l'opérateur (9) peut être sélectionnée librement et dans lequel une vitesse de déplacement de l'opérateur (9) est déterminée par l'unité de commande, une régulation de la vitesse de déplacement du chariot élévateur (1) étant effectuée par l'unité de commande d'une manière qui correspond à la vitesse de déplacement de l'opérateur (9).

2. Procédé selon la revendication 1,
**caractérisé en ce que** l'unité de commande détermine la vitesse de déplacement de l'opérateur (9) suivant une composante orientée dans la direction longitudinale du chariot élévateur (1) et régule de manière correspondante une composante de la vitesse de conduite du chariot élévateur (1) dans la direction longitudinale ou le déplacement en ligne droite du chariot élévateur (1).

3. Procédé selon la revendication 1 ou 2,
**caractérisé en ce que** l'unité de commande commande le chariot élévateur (1) latéralement à une distance latérale pouvant être sélectionnée librement et préalablement fixée dans la direction transversale du véhicule entre l'opérateur (9) et le chariot élévateur (1) .

4. Procédé selon l'une des revendications 1 à 3,
**caractérisé en ce que** la position de l'opérateur (1), en particulier une distance dans la direction longitudinale du véhicule par rapport à un point de référence du chariot élévateur (1) et/ou une distance dans une direction transversale au véhicule peut être réglée par l'opérateur (9) au moyen d'un dispositif de saisie.

5. Procédé selon la revendication 4,
**caractérisé en ce qu'**une sélection peut être effectuée entre plusieurs positions fixées par le dispositif de saisie.

6. Procédé selon l'une des revendications 1 à 5,
**caractérisé en ce que** l'unité de commande adapte la vitesse de conduite du chariot élévateur (1) à d'autres paramètres, en particulier à des situations environnementales détectées telles que des endroits étroits ou des endroits dangereux.

7. Procédé selon l'une des revendications 1 à 6,
**caractérisé en ce que** le capteur d'environnement (8) comprend une caméra et/ou une caméra stéréoscopique et/ou une caméra monoculaire et/ou un capteur à ultrasons et/ou un dispositif de balayage à laser et/ou une caméra 3D.
